# EUROPÄISCHE PATENTSCHRIFT

(11) **EP 2 189 412 B1**
(45) Veröffentlichungstag und Bekanntmachung des Hinweises auf die Patenterteilung: **13.02.2013**
(21) Anmeldenummer: 09174572.9
(22) Anmeldetag: 30.10.2009
(51) Int. Cl.: B66B 23/18, B66B 23/02

(54) **Fahrtreppe oder Fahrsteig**
Escalator or travelator
Escalier ou trottoir

(30) Priorität: 20.11.2008 DE 202008015410 U
(43) Veröffentlichungstag der Anmeldung: 26.05.2010
(73) Patentinhaber: ThyssenKrupp Elevator Innovation Center S.A., 33203 Gijón (ES)
(72) Erfinder: Böge, Jens, 25355, Barmstedt (DE); Ludwig, Reiner, 21493, Schwarzenbek (DE); Neerhut, Frank, 24558, Henstedt-Ulzburg (DE); Tilkorn, Michael, Dr.-Ing., 22946 Trittau (DE)
(74) Vertreter: Baronetzky, Klaus

(56) Entgegenhaltungen:
- EP-A2- 0 547 737
- DE-B4- 10 322 955
- US-A- 3 419 127
- US-A- 4 576 276

## Beschreibung

Die Erfindung betrifft eine Fahrtreppe oder einen Fahrsteig, gemäß dem Oberbegriff von Anspruch 1.

Fahrtreppen und Fahrsteige weisen Spannketten auf, an denen Stufenbänder bzw. Palettenbänder umlaufen. Die Spannketten sind zwar ausgesprochen solide und mit genügenden Sichemeltsreserven dimensioniert ausgelegt, jedoch unterliegen sie einem Verschleiß, der zur Längung der Ketten führt.

Es sind allgemein Kettenspannvorrichtungen bekannt, die im Umlenkbereich von Fahrtreppen und Fahrsteigen eingebaut werden, um die Kette auch bei einer unerwünschten Längung im gespannten Zustand zu halten und somit verhindern sollen, dass die Kette von den Kettenrädern abspringt und infolgedessen, dass eine Kollision von Stufen bzw. von Stufeneinlaufteilen auftritt.

Es ist seit recht langer Zeit bekannt geworden, Sicherheltsschalter einzusetzen, die die Fahrtreppe, beim Überschreiten einer vorgegebenen Längung, abschalten sollen.

Eine solche Fahrtreppe ist aus der DE-GM 298 09 268 bekannt. Bei dieser Lösung ist eine Siciherheitsschaltung für Fahrtreppen vorgesehen, bei welcher durch einen Potentiometer oder einen optischen Fühler, der auf entsprechende optische Markierungen anspricht und einen kalibrierbaren Schaltnocken-Schalter auslöst, die Überwachung der Kettenspannvorrichtung erreicht werden soll.

EP 0547 737 A2 offenbart eine hydraulische Spannvorrichtung für Fahrtreppen, die auf einer Umlenkschienenbaugruppe zusammen mit den Schienen für die Kettenrollen und den Schienen für die Schlepprollen angeordnet, sowie verschieblich, gegenüber dem Rahmen und dem Traggerüst, jedoch funktionell mit letzterem verbunden, ausgeführt ist.

US 3,419,127 hat einen Spannschlitten für Fahrtreppen zum Gegenstand, der mittels mit dem Traggerüst verbundener Spannfedern mit einer Kettenspannkraft beaufschlagt wird.

Aus DE 103 22 955 B4 ist eine Fahrtreppe bekannt, die eine Spannstation für die Stufenkette aufweist, welche schiebebeweglich gegenüber einem Rahmen der Fahrtreppe gelagert ist Die Relativbewegung zwischen einem Lagerschlitten und dem Rahmen wird mittels eines Wegsensors kontinuierlich erfasst. Der Wegsensor gibt dann ein analoges Ausgangssignal in Abhängigkeit von der gerade vorliegenden Position an einer Auswerteeinheit ab, die dazu dient, den erfassten Spannungswert in die betreffende Kettenlängung, also die Verlagerung des Lagerschlittens, umzusetzen. Die Spannstation weist eine Druckfeder auf, durch die die Stufenkette unter Spannung gehalten wird.

Die bisher bekannten Fahrtreppen und Fahrsteige weisen jedoch alle den Nachteil auf, dass die Spannstation am Traggerüst aufgenommen und ausgerichtet wird. Es werden auch zusätzliche seitlich angeordnete Bauteile zur Abstützung und Führung der Spannstation bei den bisher bekannten Lösungen benötigt. Dies führt zu einem erhöhten Materialaufwand und einer zeit- und kostenaufwendigen Montage.

Die Hersteller von Fahrtreppen und Fahrsteige sind aber ständig bemüht, die Kosten nicht nur für die Montage solcher, sondern auch für die Fertigung von Fahrtreppen und Fahrsteigen zu reduzieren. Des Weiteren erfordert der Wettbewerb eine kurze Lieferzeit von Fahrtreppen und Fahrsteige und somit - eine möglichst rasche Herstellung.

Daher liegt der Erfindung die Aufgabe zugrunde, eine Fahrtreppe oder einen Fahrsteig gemäß dem Oberbegriff von Anspruch 1 zu schaffen, die bzw. der mit möglichst geringem Fertigungsaufwand und kostengünstig hergestellt werden kann, bei einer vereinfachten Montage.

Diese Aufgabe wird erfindungsgemäß durch Anspruch 1 gelöst. Vorteilhafte Weiterbildungen ergeben sich aus den Unteransprüchen.

Ein wesentlicher Punkt der Erfindung besteht darin, die Spannstation in Führungssystembauelemente zu integrieren und somit den Aufwand durch die Reduzierung von Materialeinsatz und Ausrichtarbeiten zu senken.

Erfindungsgemäß besonders günstig ist es, dass im Umlenkbereich der Fahrtreppe oder des Fahrsteigs, die Kettenrollenschienen im Umlenkbereich federnd zur Aufrechterhaltung der Kettenspannung geführt sind. Dabei sind die Schlepprollenschienen fest und daher nicht beweglich an Schienenbauelemente, wie Seitenbleche, die mit dem Rahmen der Fahrtreppe bzw. des Fahrsteigs verbunden werden, angebracht. Die Kettenrollenschienen und damit die Lauffläche der Kettenrollen werden zwischen einem rahmenfesten Seitenteil und den Schlepprollenschienen zum Spannen der Kette beweglich ausgeführt.

Durch die federnde Ausbildung der Kettenrollenschienen wird erreicht, dass bei einer auftretenden Stufenkettenlängung bzw. Palettenkettenlängung, ein Nachspannen der Ketten auf einfache und Platz sparende Weise realisierbar ist. Die Spannstation, mit der die Kettenrollenschienen in Verbindung stehen, ist in seitliche Bauelemente, über welche die Schienen der Fahrtreppe bzw. des Fahrsteigs mit dem Rahmen der Fahrtreppe oder des Fahrsteigs verbunden sind, integriert, was zu einer wesentlichen Reduzierung von Materialeinsatz führt.

Dadurch, dass erfindungsgemäß nur die Kettenrollenschienen zum Spannen beweglich ausgeführt werden und die Schlepprollenschienen fest mit an den Rahmen der Fahrtreppe bzw. des Fahrsteigs angebrachten Schienenbauelementen, wie Seitenbleche, verbunden werden, weisen die Schlepprollenschienen keine Unterbrechung auf, die die Laufruhe und Sicherheit beeinträchtigen könnte.

Vorzugsweise sind die Kettenrollenschienen mit Bauelementen einer Spannstation, welche schiebebeweglich gegenüber dem Rahmen der Fahrtreppe oder des Fahrsteigs gelagert ist, verbunden. Die Gewichts- und die Spannkräfte sowie die horizontalen und vertikalen Führungskräfte zur Ausrichtung der Spannstation werden durch die seitlichen Bauelemente der Schienen, in denen die Spannstation integriert ist, übernommen.

Vorzugsweise ist die Spannstation über ein Lager, insbesondere ein Gleitlager, an dem rahmenfesten Seitenteil gelagert. Das Gleitlager ist dabei an eine für die Spannstation in dem rahmenfesten Seitenteil vorgesehene Ausnehmung angebracht, was für die kompakte Ausführung der Spannstation sorgt.

Besonders günstig ist es, dass die Spannstation derart ausgebildet ist, dass sie einen Rahmen aufweist, der auf dem Gleitlager angebracht ist, und mit welchem die Spannfeder und ein Sicherheitsschalter, insbesondere ein Schaltnocken-Schalter, zur Überwachung von Stufenkettenlängung bzw. Palettenkettenlängung in Verbindung stehen.

Vorzugsweise ist der Sicherheitsschalter zur Überwachung der Stufenkettenlängung bzw. der Paiettenketteniängung auf den Rahmen der Spannstation gelagert, so dass er bei einem Nachspannen der Ketten mit verschoben wird. Dadurch entfällt das nachträgliche Anpassen der Schalterposition.

Vorteilhafterweise weist die Spannstation ein Seitenteil auf, auf dem die Kettenrollenschiene angebracht ist, wobei das Seitenteil mit dem Rahmen der Spannstation fest verbunden ist. Somit wird beim Einstellen der Spannkraft der Spannfeder sowohl das Seitenteil der Spannstation als auch die mit ihm verbundene Kettenrollenschiene mit verschoben, um die Ketten bei einer auftretenden Längung nachzuspannen.

Vorzugsweise ist die Kettenrollenschiene mit seitlich angebrachten Zapfen versehen, welche zur Positionierung der Kettenrollenschiene auf dem Seitenteil der Spannstation vorgesehen sind. Das Seitenteil der Spannstation weist korrespondierende Aussparungen auf, in denen die Zapfen bei dem Anbringen der Kettenrollenschiene an dem Seitenteil eingreifen. Somit wird auf einfache Weise die Montage der beweglichen Kettenrollenschiene und die Verbindung der Kettenrollenschiene mit der Spannstation realisiert.

Gemäß einer weiteren, ebenfalls günstigen Ausgestaltung werden die Bauelemente der Spannstation unlösbar miteinander verbunden und vorzugsweise durch Laserschweißen gefügt. Die Formgebung der Einzelteile erfolgt vorzugsweise durch Laserschneiden.

Weitere Vorteile, Einzelheiten und Merkmale ergeben sich aus der nachfolgenden Beschreibung eines Ausführungsbeispiels anhand der Zeichnungen.

Es zeigen:
- Fig. 1: eine perspektivische Außenansicht eines rahmenfesten Seitenteils für Kettenrollen- und Schlepprollenschienen mit integrierter Spannstation, gemäß einer Ausführungsform einer erfindungsgemäßen Fahrtreppe oder eines erfindungsgemäßen Fahrsteigs,
- Fig. 2: eine perspektivische Innenansicht eines rahmenfesten Seitenteils für Kettenrollen- und Schlepprollenschienen mit integrierter Spannstation, gemäß einer Ausführungsform einer erfindungsgemäßen Fahrtreppe oder eines erfindungsgemäßen Fahrsteigs.

Gleiche Bezugszeichen weisen in den Figuren 1 und 2 auf gleiche oder entsprechende Teile hin, so dass eine nähere Erläuterung entbehrlich ist.

Fig. 1 zeigt eine perspektivische Außenansicht eines Umlenkbereichs 10 einer Fahrtreppe oder eines Fahrsteigs. Der Umlenkbereich 10 weist ein Seitenteil 12 auf, der an einem hier nicht dargestellten Rahmen befestigt wird und an welchem Kettenrollenschienen 14 und Schlepprollenschienen 16 für hier nicht gezeigte Ketten- und Schlepprollen für Fahrtreppen-Stufen oder Fahrsteig-Paletten befestigt werden. Das Seitenteil 12 ist als ein Seitenblech ausgebildet.
Das Seitenteil 12 weist eine Ausnehmung 12' auf, in welcher eine Spannstation 18 angebracht ist. Das Seitenteil 12 wird dabei so weit verlängert, dass es die Spannstation aufnehmen kann. Somit erübrigt sich eine Aufnahme und Ausrichtung der Spannstation am Traggerüst der Fahrtreppe oder des Fahrsteigs.
Die Spannstation 18 weist eine Spannfeder 20 auf, die mit einem Ende an dem rahmenfesten Seitenteil 12 anschlägt, wobei das andere Ende der Spannfeder 20 sich frei von der Ausnehmung 12' des Seitenteils 12 in Längsrichtung hinerstreckt, so dass die Spannkraft eingestellt werden kann.
Die Lagerung der Spannstation 18 erfolgt auf einem Gleitlager 26, das an dem rahmenfesten Seitenteil 12 im Bereich der Ausnehmung 12' angebracht ist.

Der Rahmen 22 der Spannstation 18 ist an seinem schienenseitigen Teil mit einem Seitenteil 30 unlösbar verbunden. Die einzelnen Teile der Spannstation 18 werden durch hochgenaue Fügeverfahren, insbesondere durch Laserschweißen gefügt, wobei die Formgebung der Einzelteile vorzugsweise durch Laserschneiden erfolgt.
Das Seitenteil 30 der Spannstation 18 ist, wie auch aus der Fig. 2 ersichtlich ist, mit der Kettenrollenschiene 14 verbunden und derart ausgebildet, dass es den Verlauf der Kettenrollenschiene im Umlenkbereich folgt. Beim Auftreten einer Kettenlängung wird die Spannkraft der Spannfeder an die Längung angepasst. Zum Nachspannen der Kette wird erfindungsgemäß ausschließlich die Lauffläche der Kettenrollen beweglich ausgeführt. Zur Positionierung der Kettenrollenschiene 14 auf dem Seitenteil 30 der Spannstation 18 sind, hier nicht dargestellte, Zapfen an der Kettenrollenschiene 14 vorgesehen, die beim Fügen mit dem Seitenteil 30 in dort eingebrachte Aussparungen, eingreifen.

Dagegen sind, wie aus Figur 2 ersichtlich ist, die Schlepprollenschienen 16, zur Führung und Niederhaltung der Schlepprollen, fest mit dem rahmenfesten Seitenteil 12 verbunden und weisen keine Unterbrechung auf, die die Laufruhe und Sicherheit beeinträchtigen könnte.

Zur Überwachung der Stufenkettenlängung bzw. der Palettenkettenlängung ist ein Schaltnocken-Schalter 28 vorgesehen. Der Schaltnocken-Schalter 28 ist, wie aus Fig. 1 ersichtlich, auf den Rahmen 22 der Spannstation 18 beweglich gelagert, so dass beim Nachspannen der Ketten auch der Schalter mit verschoben wird. Somit entfällt ein nachträgliches Anpassen der Schalterposition.

Bei einer erfassten Kettenlängung, die jedoch in einem zulässigen Bereich liegt, wird die Treppe abgeschaltet, so dass das Wartungspersonal durch Nachspannen der Spannfeder 20, diese Längung ausgleichen kann. Falls eine größere Kettenlängung auftritt, besteht die Gefahr, dass die Stufenkette von den Kettenrädern abspringt. Dann wird ein Stopsignal ausgegeben, das die Fahrtreppe oder Fahrsteig abschaltet.

## Patentansprüche

1. Fahrtreppe oder Fahrsteig, mit einem Rahmen, und einem Umlenkbereich (10) für Ketten der Fahrtreppe bzw. des Fahrsteigs, weicher eine Spannstation (18) für die Ketten aufweist wobei dem Rahmen, insbesondere über Seitenbleche, Schienen (14) für die Kettenrollen und Schienen (16) für die Schlepprollen fest angebracht sind, dadurch gekenzeichnet, dass die Spannstation (18) auf einem rahmenfesten Seitenteil (12) unabhängig vom Traggerüst geführt und gelagert ist.

2. Fahrtreppe oder Fahrsteig nach Anspruch 1 **dadurch gekennzeichnet, dass** die Spannstation (18) eine Spannfeder (20) aufweist, die an dem rahmenfesten Seitenteil (12) anschlägt.

3. Fahrtreppe oder Fahrsteig nach einem der vorhergehenden Ansprüche, **dadurch gekennzeichnet, dass** die Spannstation (18) über ein Lager, insbesondere ein Gleitlager (26), an dem rahmenfesten Seitenteil (12) gelagert ist.

4. Fahrtreppe oder Fahrsteig nach einem der vorhergehenden Ansprüche, **dadurch gekennzeichnet, dass** die Spannstation (18) einen Rahmen (22) aufweist, mit welchem die Spannfeder (20) und ein Sicherheitsschalter (28), insbesondere ein Schaltnocken-Schalter, zur Überwachung von Stufenkettenlängung bzw. Palettenkettenlängung in Verbindung stehen.

5. Fahrtreppe oder Fahrsteig nach einem der vorhergehenden Ansprüche, **dadurch gekennzeichnet, dass** der Sicherheitsschalter (28) derart angeordnet ist, dass er bei einem Nachspannen der Ketten mit der Spannstation (18) mitverschoben wird und daher nicht nachjustiert werden muss.

6. Fahrtreppe oder Fahrsteig nach einem der vorhergehenden Ansprüche, **dadurch gekennzeichnet, dass** die Kettenrollenschiene (14) seitlich angebrachte Zapfen aufweist, zur Positionierung der Kettenrollenschiene (14) auf dem Seitenteil (30) der Spannstation (18), welche korrespondierende Aussparungen aufweist.

7. Fahrtreppe oder Fahrsteig nach einem der vorhergehenden Ansprüche, **dadurch gekennzeichnet, dass** die Bauteile der Spannstation unlösbar miteinander verbunden sind und vorzugsweise durch Laserschweißen gefügt sind.

8. Fahrtreppe oder Fahrsteig nach einem der vorhergehenden Ansprüche, **dadurch gekennzeichnet, dass** die Kettenrollenschienen (14) im Umlenkbereich (10) zwischen rahmenfesten Schlepprollenschienen (16) und einem rahmenfesten Seitenteil (12) federnd zur Aufrechterhaltung der Kettenspannung geführt sind.

## Claims

1. An escalator or moving walkway, comprising a frame, and a turn-around area (10) for chains of the escalator or the moving walkway, which turn-around area comprises a tensioning station (18) for the chains, wherein at the frame, in particular via side plates, rails (14) for the chain rollers and rails (16) for the idling rollers are fixedly attached, **characterized in that** the tensioning station (18) is guided by and supported on a side part (12) which is fixedly mounted on the frame, independently of the support structure.

2. The escalator or moving walkway according to claim 1, **characterized in that** the tensioning station (18) is provided with a tension spring (20) which abuts against the side part (12) which is fixedly mounted on the frame.

3. The escalator or moving walkway according to any of the previous claims, **characterized in that** the tensioning station (18) is mounted on the side part (12) which is fixedly mounted on the frame via a bearing, in particular a slide bearing (26).

4. The escalator or moving walkway according to any of the previous claims, **characterized in that** the tensioning station (18) is provided with a frame (22), with which the tension spring (20) and a safety switch (28), in particular a trip cam switch, are connected for monitoring the elongation of a step chain or a pallet chain.

5. The escalator or moving walkway according to any of the previous claims, **characterized in that** the safety switch (28) is disposed in such a way that it is also shifted along during a retensioning of the chains via the tensioning station (18) and therefore does not have to be readjusted.

6. The escalator or moving walkway according to any of the previous claims, **characterized in that** the rail for chain rollers (14) is provided with laterally attached pins for positioning the chain roller rail on the side part (30) of the tensioning station (18) which is provided with corresponding recesses.

7. The escalator or moving walkway according to any of the previous claims, **characterized in that** the components of the tensioning station are fixedly connected to one another and are preferably joined by laser welding.

8. The escalator or moving walkway according to any of the previous claims, **characterized in that** in the turn-around area (10), between idling roller rails (16) fixedly mounted on the frame and a side part (12) fixedly mounted on the frame, the chain roller rails (14) are resiliently guided to maintain chain tension.

## Revendications

1. Escalier roulant ou tapis roulant avec un cadre et une partie de renvoi (10) pour les chaînes de l'escalier roulant ou du tapis roulant, qui comprend une station de tension (18) pour les chaînes, des rails (14) pour les galets à chaînes et des rails (16) pour les galets libres étant fixés au cadre en particulier à l'aide de tôles latérales, **caractérisé en ce que** la station de tension (18) est guidée et logée sur une partie latérale (12) solidaire avec le cadre indépendamment de la structure de support.

2. Escalier roulant ou tapis roulant selon la revendication 1, **caractérisé en ce que** la station de tension (18) comprend un ressort de tension (20) en appui contre la partie latérale (12) solidaire avec le cadre.

3. Escalier roulant ou tapis roulant selon l'une des revendications précédentes, **caractérisé en ce que** la station de tension (18) est logée à l'aide d'un palier, plus particulièrement un palier lisse (26), sur la partie latérale (12) solidaire du cadre.

4. Escalier roulant ou tapis roulant selon l'une des revendications précédentes, **caractérisé en ce que** la station de tension (18) comprend un cadre (22) avec lequel les ressorts de tension (20) et un interrupteur de sécurité (28), plus particulièrement un interrupteur à cames sont reliés afin de surveiller l'élongation des chaînes de marche ou des chaînes de palette.

5. Escalier roulant ou tapis roulant selon l'une des revendications précédentes, **caractérisé en ce que** l'interrupteur de sécurité (28) est disposé de telle sorte que, lors d'une tension des chaînes avec la station de tension (18), il soit poussé et ne doive donc pas être réajusté:

6. Escalier roulant ou tapis roulant selon l'une des revendications précédentes, **caractérisé en ce que** le rail des galets de chaînes (14) comprend des goupilles disposées latéralement afin de positionner le rail des galets de chaînes (14) sur la partie latérale (30) de la station de tension (18), laquelle comprend des évidements correspondants.

7. Escalier roulant ou tapis roulant selon l'une des revendications précédentes, **caractérisé en ce que** les composants de la station de tension sont reliés entre eux de manière inamovible et sont assemblés de préférence par soudure au laser.

8. Escalier roulant ou tapis roulant selon l'une des revendications précédentes, **caractérisé en ce que** les rails des galets de chaînes (14) sont guidés dans la partie de renvoi (10) entre les rails des galets libres (16) solidaires avec le cadre et une partie latérale (12) solidaire avec le cadre de manière élastique afin de maintenir la tension de la chaîne.
